# EUROPÄISCHE PATENTSCHRIFT

(11) **EP 1 890 941 B1**
(45) Veröffentlichungstag und Bekanntmachung des Hinweises auf die Patenterteilung: **26.11.2008**
(21) Anmeldenummer: 06742530.6
(22) Anmeldetag: 30.03.2006
(51) Int. Cl.: B65C 9/18

(54) **ETIKETTIERVORRICHTUNG**
LABELLING DEVICE
DISPOSITIF D'ETIQUETAGE

(30) Priorität: 30.03.2005 DE 102005014821
(43) Veröffentlichungstag der Anmeldung: 27.02.2008
(73) Patentinhaber: Siedlaczek, Udo, 47638 Straelen (DE)
(72) Erfinder: Siedlaczek, Udo, 47638 Straelen (DE)
(74) Vertreter: Gesthuysen, Michael
(86) Internationale Anmeldenummer: PCT/EP2006/002912
(87) Internationale Veröffentlichungsnummer: WO 2006/103077

(56) Entgegenhaltungen:
- EP-A- 0 506 597
- DE-A1- 19 920 736
- US-A- 4 276 112

## Beschreibung

Die Erfindung betrifft eine Etikettiervorrichtung mit den Oberbegriffsmerkmalen von Anspruch 1.

Aus der DE 199 20 736 A1 ist eine Etikettiervorrichtung bekannt, die das Etikettieren in zwei unterschiedlichen Etikettierrichtungen ermöglicht. Hierzu ist es bei der bekannten Vorrichtung jedoch erforderlich, eine Mehrzahl von Umrüst- bzw. Umbaumaßnahmen vorzunehmen, um einen Wechsel der Etikettierrichtung vorzunehmen. Das Umrüsten umfaßt in jedem Fall das Umsetzen einer Zugwalzenbaueinheit und einer Schubwalzenbaueinheit, da die Zugwalze und die Schubwalze der bekannten Vorrichtung unterschiedlich ausgebildet sind.

Zum Ab- und Aufrollen eines Trägerbandes für Etiketten weist die bekannte Vorrichtung einen Abroller und einen Aufroller auf. Um einen Wechsel der Etikettierrichtung vorzunehmen, ist es erforderlich, den Wickeldorn des Aufrollers und den Wickeldorn des Abrollers umzusetzen. Der Wechsel der Etikettierrichtung ist bei der bekannten Vorrichtung aufgrund der erforderlichen Umrüst- bzw. Umbaumaßnahmen aufwendig.

Aufgabe der vorliegenden Erfindung ist es, eine Etikettiervorrichtung der eingangs genannten Art zur Verfügung zu stellen, mit der es möglich ist, Gegenstände in einfacher Weise in unterschiedlichen Etikettierrichtungen zu etikettieren.

Die vorgenannte Aufgabe ist erfindungsgemäß durch eine Etikettiervorrichtung mit den Merkmalen des Anspruchs 1 gelöst.

Durch die Erfindung ist es möglich, den Etikettiervorgang in unterschiedlichen Etikettierrichtungen durchzuführen, ohne daß ein Umrüsten der Transporteinrichtung betreffend die Anordnung der Rolleinheiten notwendig ist oder daß die Rolleinheiten ausgetauscht werden müssen. Unter dem Begriff "Umrüsten" wird im Sinne der Erfindung der Umbau der Etikettiervorrichtung, beispielsweise durch Verdrehen oder Verschwenken von Bauteilen der Transporteinrichtung, in Zusammenhang mit dem Richtungswechsel beim Etikettiervorgang verstanden.

Insoweit soll der Wechsel der Etikettierrichtung vorzugsweise vollständig ohne Umrüsten der Transporteinrichtung möglich sein.

Die erfindungsgemäße Etikettiervorrichtung weist zwei drehbar gelagerte identisch ausgebildete Rolleinheiten auf, die bedarfsweise zur Lagerung der Etikettenrolle beim Abrollen des Trägerbandes oder zur Lagerung der Trägerbandrolle beim Aufrollen des (leeren) Trägerbandes vorgesehen sein können. Es versteht sich, daß beide Rolleinheiten über entsprechend ausgebildete Lagerabschnitte verfügen, die eine Lagerung sowohl der Etikettenrolle als auch der Trägerbandrolle ermöglichen. Jede Rolleinheit kann einen Lagerzapfen aufweisen, der im Zentrum eines Lagertellers angeordnet ist. Im übrigen versteht es sich, daß die Rolleinheit nicht auf die zuvor beschriebene Ausgestaltung festgelegt ist.

Das Etikettieren in unterschiedlichen Etikettierrichtungen ist somit möglich, ohne daß speziell für eine bestimmte Etikettierrichtung ausgebildete Bauteile vorgesehen sein müssen. Dadurch wird der Wechsel der Etikettierrichtung erleichtert und ein flexibler Einsatz der erfindungsgemäßen Etikettiervorrichtung zur Etikettierung bei unterschiedlichen Etikettierrichtungen ermöglicht. Im übrigen ist der Wechsel der Etikettierrichtung schneller als bisher möglich, da die Transporteinrichtung der erfindungsgemäßen Etikettiervorrichtung nicht umgerüstet werden muß. Der Begriff "Etikettierrichtung" bezieht sich auf die Transportrichtung der zu etikettierenden Behälter unmittelbar vor der Spendeeinrichtung.

Die konstruktive Ausgestaltung der Transporteinrichtung ist nicht zwingend auf eine bestimmte Anordnung der Rolleinheiten relativ zu der Antriebseinheit und der Spendeeinrichtung festgelegt. Wesentlich ist lediglich, daß es durch die konstruktive Ausbildung der Transporteinrichtung möglich sein muß, das Trägerband von einer auf einer Rolleinheit gelagerten Etikettenrolle abzurollen und der Spendeeinrichtung zuzuführen, wobei das Trägerband an der Spendeeinrichtung beim Abschälen der Etiketten umgelenkt wird. Bei Umkehr der Etikettierrichtung dreht sich auch die Transportrichtung des Trägerbandes an der Spendeeinrichtung um. Der Wechsel der Umlenkrichtung des Trägerbandes an der Spendeeinrichtung führt dazu, daß die Etiketten jeweils mit der klebfähigen Seite entgegen der Etikettierrichtung der zu etikettierenden Gegenstände von dem Trägerband abgelöst werden und auf den zu etikettierenden an der Spendeeinrichtung vorbeigeführten Gegenständen aufkleben. Nach dem Ablösen der Etiketten wird das etikettenfreie Trägerband zu der anderen Rolleinheit transportiert und dort auf der Trägerbandrolle aufgerollt. Es versteht sich, daß der Fachmann bedarfsweise eine Mehrzahl von Umlenkrollen oder andere Rollen vorsehen kann, um den Transport des Trägerbandes auf dem zuvor beschriebenen Transportweg sicherzustellen.

Zum Transport des Trägerbandes kann die Antriebseinheit eine Antriebsrolle und eine Gegendruckrolle aufweisen, wobei in beiden Etikettierrichtungen die Antriebsrolle und die Gegendruckrolle relativ zu den Rolleinheiten unverändert angeordnet sind. Im Ergebnis kann das Trägerband in beiden Etikettierrichtungen bei unveränderter Anordnung der Rollen von der einen Rolleinheit über die Spendeeinrichtung zu der anderen Rolleinheit transportiert werden. Dadurch wird das Etikettieren in unterschiedlichen Etikettierrichtungen weiter vereinfacht, wobei vorzugsweise überhaupt kein Umbau oder Umrüsten der Transporteinrichtung beim Wechsel der Etikettierrichtung erforderlich ist. Im übrigen kann die Antriebseinrichtung eine Mehrzahl von Antriebsrollen aufweisen, die mit Gegendruckrollen und/oder Führungsrollen zusammenwirken können. Zur Steuerung der Antriebseinrichtung kann eine Steuerungseinrichtung vorgesehen sein.

Um das Aufrollen des Trägerbandes auf der Trägerbandrolle in beiden Etikettierrichtungen gewährleisten zu können, können beide Rolleinheiten mit der Antriebseinheit kinematisch gekoppelt sein, wobei eine Drehung der Antriebsrolle in eine Drehung zumindest der Rolleinheit umgesetzt wird, auf der die Trägerbandrolle gelagert ist. Dies trägt zu einem einfachen Aufbau der Transporteinrichtung bei. Grundsätzlich ist es natürlich auch möglich, daß unabhängig voneinander steuerbare Antriebe vorgesehen sind, um die Rolleinheiten und die Antriebsrolle unabhängig voneinander anzutreiben.

Um sicherzustellen, daß in beiden Etikettierrichtungen die auf das Trägerband wirkenden Zugkräfte im wesentlichen gleich groß sind, können die Rolleinheiten in einer Richtung nebeneinander auf einer ersten Achse und die Antriebseinheit und die Spendeeinrichtung in einer anderen Richtung auf einer zweiten Achse unter- oder übereinander angeordnet sein, wobei die erste Achse und die zweite Achse kreuzförmig überlagert sind, so daß sich eine spiegelsymmetrische Anordnung der Rolleinheiten relativ zu der Antriebseinheit und der Spendeeinrichtung ergibt. Dies stellt sicher, daß die Bandbeanspruchung des Trägerbandes unabhängig von der Etikettierrichtung stets ausreichend gering ist, um eine Beschädigung oder ein Zerreißen des Trägerbandes auszuschließen. In diesem Zusammenhang kann vorgesehen sein, daß die Rolleinheiten und die Spendeeinrichtung an den Eckpunkten einer im wesentlichen gleichschenkligen dreieckförmigen Grundfläche der Transporteinrichtung angeordnet sind, wobei die Basis des Dreiecks durch die Lage der Rolleinheiten und die Spitze des Dreiecks durch die Lage der Spendeeinrichtung festgelegt sind. Beide Rolleinheiten können den gleichen Abstand zu der Antriebsrolle bzw. zu der Gegendruckrolle der Antriebseinheit aufweisen. Hierdurch wird sichergestellt, daß gleiche Zugkräfte auf das Trägerband beim Etikettieren in beiden Etikettierrichtungen wirken. Dies führt zu einer gleichmäßigen Belastung des Trägerbandes unabhängig von der Transportrichtung des Trägerbandes.

Um eine Beschädigung der Etiketten zu vermeiden, ist es vorzugsweise vorgesehen, daß die Antriebseinheit in Transportrichtung des Trägerbandes nachfolgend, also hinter der Spendeeinrichtung angeordnet ist. Darüber hinaus können an sich aus dem Stand der Technik bekannte Führungsrollen oder dergleichen vorgesehen sein, um das Trägerband entlang des Transportweges zu straffen und einen kontinuierlichen Vortrieb zu gewährleisten.

Zum Abschälen der Etiketten von dem Trägerband kann die Spendeeinrichtung einen Spendearm aufweisen, wobei die Längsachse des Spendearms zumindest im Bereich der Spitze in beiden Etikettierrichtungen im wesentlichen senkrecht zur Etikettierrichtung angeordnet sein soll. Dadurch ist es möglich, bei gleicher Anordnung der Etikettiervorrichtung relativ zu den an der Etikettiervorrichtung vorbeibewegten Behältern das Etikettieren der Behälter in der einen oder in der anderen Etikettierrichtung auszuführen. Der Spendearm und die Antriebsrolle sowie die Gegendruckrolle können in diesem Fall in einer Richtung unter- oder übereinander angeordnet sein. Dadurch wird das Abschälen der Etiketten von dem Trägerband beim Umlenken an der Spendeeinrichtung in beiden Etikettierrichtungen sichergestellt, ohne daß es dazu erforderlich ist, die Etikettiervorrichtung relativ zu den an der Etikettiervorrichtung vorbeibewegten Behältern umzustellen oder umzusetzen. Dabei ist es ohne weiteres möglich, daß der Spendearm unverstellbar mit der Transporteinrichtung verbunden ist. Es versteht sich, daß die Anordnung des Spendearms im wesentlichen senkrecht zur Etikettierrichtung einen Winkelbereich von vorzugsweise 80° bis 100° umfassen kann, soweit das Ablösen der Etiketten vom Trägerband in beiden Transportrichtungen des Trägerbandes gewährleistet ist.

Um das Abschälen der Etiketten vom Trägerband in beiden Transportrichtungen des Trägerbandes bzw. in beiden Etikettierrichtungen der zu etikettierenden Behälter zu ermöglichen, kann am freien Ende des Spendearms eine Spendezunge vorgesehen sein, wobei die Spendezunge beidseitig auf die Spitze der Spendezunge zulaufende Ablaufschrägen für das Trägerband aufweist. In diesem Fall ist es nicht notwendig, die Spendezunge beim Wechsel der Etikettierrichtung auszutauschen oder zu verdrehen.

Der Spendearm kann auf gegenüberliegenden Längsseiten Verbindungsmittel zur lösbaren Verbindung des Spendearms mit einer Andrückeinrichtung zum Andrücken der Etiketten an die Behälter aufweisen. Ebensogut kann es vorgesehen sein, daß der Spendearm auf jeder Seite eine Andrückeinrichtung aufweist. Es versteht sich, daß bei gegenüberliegend angeordneten Andrückeinrichtungen des Spendearms jegliches Umrüsten der Spendeeinrichtung beim Wechsel der Etikettierrichtung entfallen kann.

Ist der Spendearm um seine Längsachse drehbar mit der Transporteinrichtung verbunden, kann durch Drehung des Spendearms um seine Längsachse eine an einer Längsseite des Spendearms befestigte Andrückeinrichtung sowohl entgegen der einen als auch entgegen der anderen Etikettierrichtung ausgerichtet werden. Bei dieser Ausführungsform ist es daher ausreichend, daß der Spendearm lediglich auf einer Längsseite eine Andrückeinrichtung aufweist. Die Andrückeinrichtung wird dann zusammen mit dem Spendearm beim Wechsel der Etikettierrichtung um ca. 180° um die Längsachse des Spendearms gedreht. Dadurch ist ein einfaches und schnelles Umrüsten der Spendeeinrichtung bei einer Umkehrung der Etikettierrichtung der zu etikettierenden Gegenstände möglich.

Die Andrückeinrichtung kann in an sich bekannter Weise ausgebildet sein, nämlich als Pinsel oder Rolle aus Gummi oder Schaumstoff. Vorzugsweise an der Spitze des Spendearms kann eine Einrichtung vorgesehen sein, um das Etikett mittels Druckluft auf einen Gegenstand aufzubringen, insbesondere ein oder mehrere Saugstempel oder ein oder mehrere Blasköpfe.

Der Spendearm kann bei einer anderen Ausführungsform der Erfindung auf gegenüberliegenden Seiten mit der Transporteinrichtung verbindbar sein. In diesem Fall weist die Transporteinrichtung auf gegenüberliegenden Seiten einer durch die Lage der Rolleinheiten festgelegten Achse Verbindungsmittel zur Verbindung der Spendeeinrichtung mit der Transporteinrichtung auf. Eine entsprechende Anordnung der Antriebseinheit bzw. deren Lageänderung vorausgesetzt, ist es somit in einfacher Weise möglich, die erfindungsgemäße Etikettiervorrichtung für das Etikettieren von an unterschiedlichen Seiten der Transporteinrichtung an der Transporteinrichtung vorbeigeführten Behältern umzurüsten. Dies trägt zu einer hohen Flexibilität bei der Anordnung der Etikettiervorrichtung relativ zu den zu etikettierenden Behältern bei.

Schließlich kann vorgesehen sein, daß wenigstens eine Druckeinrichtung zum Bedrucken der Etiketten in Transportrichtung des Trägerbandes vor dem Passieren der Spendeeinrichtung vorgesehen ist und daß die Druckeinrichtung derart ausgebildet und angeordnet ist, daß Etiketten bei unterschiedlichen Transportrichtungen des Transportbandes gleichermaßen bedruckbar sind. Dadurch wird sichergestellt, daß ein Bedrucken der Etiketten auch bei einem Wechsel der Etikettierrichtung der zu etikettierenden Gegenstände ohne Umrüsten der Etikettiervorrichtung gewährleistet ist.

Die Erfindung wird nachfolgend anhand der Zeichnung exemplarisch erläutert, ohne daß die Erfindung auf die in der Zeichnung dargestellte Ausführungsform einer erfindungsgemäßen Etikettiervorrichtung beschränkt wird. Es zeigen
- Fig. 1: eine schematische Darstellung einer erfindungsgemäßen Etikettiervorrichtung zur Etikettierung von Gegenständen, die im Linkslauf an der Etikettiervorrichtung vorbeigeführt werden und
- Fig. 2: eine schematische Darstellung der in Fig. 1 dargestellten Ausführungsform im Betriebszustand der Etikettierung von Gegenständen, die im Rechtslauf an der Etikettiervorrichtung vorbeigeführt werden.

In Fig. 1 ist eine schematische Darstellung einer erfindungsgemäßen Etikettiervorrichtung 1 dargestellt, die eine Spendeeinrichtung 2 und eine Transporteinrichtung 3 aufweist. Die Spendeeinrichtung 2 weist einen Spendearm 4 und eine Andrückeinrichtung 5 auf. Die Spendeeinrichtung 2 ist zum Ablösen von Etiketten 6 von einem Trägerband 7 beim Etikettieren von Gegenständen ausgebildet.

Die Transporteinrichtung 3 weist eine erste drehbar gelagerte Rolleinheit 8 zur Lagerung einer Etikettenrolle 9 auf. Das Trägerband 7 kann auf einer Trägerbandrolle 10 der Etikettenrolle 9 mit nach außen gerichteten Etiketten 6 aufgewickelt sein. Dieselbe Art von Trägerbandrolle 10 kann auch für das Aufwickeln des Trägerbandes 7 nach dem Ablösen der Etiketten 6 vorgesehen sein. Grundsätzlich ist es auch möglich, daß eine innengewickelte Etikettenrolle 9 eingesetzt wird. Die erste Rolleinheit 8 weist einen Lagerabschnitt 11 auf zur Lagerung der Etikettenrolle 9, wobei die Etikettenrolle 9 auf den Lagerabschnitt 11 aufgeschoben und anschließend über geeignete Mittel formschlüssig mit dem Lageabschnitt 11 verbunden werden kann. Auch eine reibschlüssige Verbindung ist möglich. Gemäß Fig. 1 ist die Rolleinheit 8 als Abrolleinheit für die Etikettenrolle 9 vorgesehen.

Darüber hinaus weist die Transporteinrichtung 3 eine zweite drehbar gelagerte Rolleinheit 12 auf, die einen Lagerabschnitt 13 aufweist, auf den ebenfalls eine Trägerbandrolle 10 aufschiebbar und anschließend gegen Verdrehen gesichert werden kann. Auch hier kann eine reibschlüssige Verbindung vorgesehen sein. Die Rolleinheiten 8, 12 sind einschließlich der Lagerabschnitte 11 und 13 identisch ausgebildet. Gemäß Fig. 1 ist die Rolleinheit 12 als Aufrolleinheit zum Aufrollen des Trägerbandes 7 auf die Trägerbandrolle 10 nach dem Etikettieren vorgesehen.

Im übrigen weist die Transporteinrichtung 3 wenigstens eine Antriebseinheit 14 mit einer Antriebsrolle 15 und einer Gegendruckrolle 16 auf. Nicht dargestellt ist im einzelnen, daß die Antriebseinheit 14 kinematisch mit der ersten Rolleinheit 8 und der zweiten Rolleinheit 12 gekoppelt sein kann, um eine kontinuierliche Vortriebsbewegung des Trägerbandes 7 beim Etikettieren bzw. das Aufwickeln des Trägerbandes 7 auf die Trägerbandrolle 10 in unterschiedlichen Etikettierrichtungen sicherzustellen. Die Rolleinheiten 8, 12 können ggf. auch jeweils einen eigenen Antrieb aufweisen. Die Transporteinrichtung 3 kann Führungsrollen 17 aufweisen, um das Trägerband 7 in geeigneter Weise zu führen und/oder umzulegen.

Die Rolleinheiten 8, 12 sind nebeneinander auf einer Höhe im Bereich einer horizontalen Achse Y₁ der Transporteinrichtung 3 angeordnet. Die Antriebseinheit 14 und die Spendeeinrichtung 2 sind auf einer vertikalen Achse Y₂ angeordnet, so daß sich ein symmetrischer Aufbau der Transporteinrichtung 3 ergibt. Es ist vorgesehen, daß die erste Rolleinheit 8 und die zweite Rolleinheit 12 spiegelsymmetrisch zur Antriebseinheit 14 und zur Spendeeinrichtung 2 angeordnet sind. Die Rolleinheiten 8, 12 und der Spendearm 4 sind vorzugsweise an den Eckpunkten einer dreieckförmigen Grundfläche angeordnet. Dies führt zu einer im wesentlichen symmetrischen Anordnung der Rolleinheiten 8, 12, der Antriebseinheit 14 und der Spendeeinrichtung 2. Dadurch kann auch bei einem Wechsel der Etikettierrichtung X_{1,} X₂ eine gleichmäßige Belastung des Trägerbandes 7 gewährleistet werden.

Die Transporteinrichtung 3 ist zum Transport des Trägerbandes 7 ausgehend von der Etikettenrolle 9 über den Spendearm 4 zu der Trägerbandrolle 10 ausgebildet. Dabei wird das Trägerband 7 durch die Führungsrollen 17 derart geführt, daß das Trägerband 7 im Bereich der Spitze 18 einer Spendezunge des Spendearms 4 umgelenkt wird, wodurch das Etikett 6 von dem Trägerband 7 abgelöst und durch die Andrückeinrichtung 5 auf einen zu etikettierenden Behälter 19 aufgebracht wird. Der Etikettiervorgang als solcher erfolgt in an sich aus dem Stand der Technik bekannter Weise.

Nach dem Etikettieren wird das Trägerband 7 über die Antriebseinheit 14 zu der Trägerbandrolle 10 geführt und auf dieser aufgerollt. Dabei ist die Antriebseinheit 14 in Transportrichtung des Trägerbandes 7 hinter der Spendeeinrichtung 2 angeordnet, wobei durch die Führung des Trägerbandes 7 zwischen der Antriebsrolle 15 und der Gegendruckrolle 16 eine Zugkraft auf das Trägerband 7 ausgeübt wird. Die Antriebseinrichtung 14 ist vorzugsweise mit beiden Rolleinheiten 8, 12 kinematisch gekoppelt, so daß das Trägerband 7 in jedem Fall auf der angetriebenen Trägerbandrolle 10 straff aufgerollt wird. Zur automatischen Steuerung des Etikettiervorgangs und des Trägerbandtransports ist eine nicht dargestellte Steuereinrichtung vorgesehen.

In Fig. 1 ist der Etikettiervorgang für eine erste Etikettierrichtung X₁ der Behälter 19 dargestellt, wobei die Behälter 19 im Linkslauf den Spendearm 4 passieren. Um das Etikettieren in unterschiedlichen Etikettierrichtungen X₁, X₂ zu ermöglichen, ist nun vorgesehen, daß die zweite Rolleinheit 12 ebenfalls zur Lagerung einer Etikettenrolle 9 ausgebildet ist. Durch die dargestellte Anordnung der Rolleinheiten 8, 12 relativ zu der Antriebseinheit 14 und der Spendeeinrichtung 2 sowie durch eine kinematische Kopplung der Rolleinheiten 8, 12 mit der Antriebseinheit 14 ist es bei gleicher Ausbildung der Rolleinheiten 8, 12 möglich, bedarfsweise die erste Rolleinheit 8 oder die zweite Rolleinheit 12 zur Lagerung einer Etikettenrolle 9 vorzusehen, wobei die jeweils andere Rolleinheit 12, 8 zur Lagerung einer (leeren) Trägerbandrolle 10 vorgesehen ist. Für einen Wechsel der Etikettierrichtung X₁, X₂ ist es im Ergebnis weder notwendig, die Rolleinheiten 8, 12 noch die Antriebsrolle 15 und die Gegendruckrolle 16 zu vertauschen. Der Wechsel der Etikettierrichtung X₁, X₂ ist somit ohne Umrüsten der Transporteinrichtung 3 möglich. Es ist lediglich erforderlich, die Etikettenrolle 9 und die (leere) Trägerbandrolle 10, die zum Aufwickeln des Transportbandes 7 nach dem Ablösen der Etiketten 6 vorgesehen ist, bedarfsweise auf die eine oder die andere Rolleinheit 8, 12 aufzusetzen und die Antriebsrichtung der Antriebsrolle 15 zu invertieren.

In Fig. 2 ist der Etikettiervorgang schematisch für die entgegengesetzte Etikettierrichtung X₂ dargestellt, wobei die Behälter 19 im Rechtslauf an der Spendeeinrichtung 2 vorbeibewegt werden. Aus einem Vergleich der Fig. 1 und 2 ergibt sich, daß der Spendearm 4 in beiden Etikettierrichtungen X₁, X₂ denselben Winkel zur Etikettierrichtung X₁, X₂ aufweist. Gemäß Fig. 2 ist die Etikettenrolle 9 auf der zweiten Rolleinheit 12 gelagert, wobei die zweite Rolleinheit 12 als Abrolleinheit vorgesehen ist. Das leere Trägerband 7 wird nach dem Passieren der Spendeeinrichtung 2 durch die Andrückrolle 15 und die Gegendruckrolle 16 geführt und auf der leeren Trägerbandrolle 10, die gemäß Fig. 2 nun auf der ersten Rolleinheit 8 gelagert ist, aufgewickelt. Die erste Rolleinheit 8 ist bei der in Fig. 2 dargestellten Etikettierrichtung X₂ somit als Aufrolleinheit vorgesehen.

Um ein Etikett 6 gegen den sich in Etikettierrichtung X₂ bewegenden Behälter 19 anzudrücken ist es bei Umkehr der Transportrichtung des Trägerbandes 7 vorzugsweise vorgesehen, daß die Andrückeinrichtung 5 von der in Fig. 1 dargestellten Seite des Spendearms 4 gelöst und mit der gegenüberliegenden Seite des Spendearms 4 verbunden wird. Dies ist in Fig. 2 dargestellt. Der Spendearm 4 weist zu diesem Zweck entsprechend ausgebildete Verbindungsmittel auf beiden Spendeseiten auf. Grundsätzlich ist es natürlich auch möglich, daß der Spendearm 4 um seine Längsachse drehbar mit der Transporteinrichtung 3 verbunden ist, so daß es möglich ist, den Spendearm 4 bei einem Wechsel der Etikettierrichtung X₁, X₂ zu drehen, wobei beim Etikettieren die Andrückeinrichtung 5 stets das Andrücken der Etiketten 6 an die Behälter 19 bewirkt.

## Patentansprüche

1. Etikettiervorrichtung (1) mit einer eine Antriebseinheit (14) aufweisenden Transporteinrichtung (3) zum Transport eines eine Mehrzahl von Etiketten (6) aufweisenden Trägerbandes (7) und mit einer Spendeeinrichtung (2) zum Ablösen der Etiketten (6) vom Trägerband (7) beim Etikettieren einer Mehrzahl von zu etikettierenden Behältern (19), wobei mittels der Transporteinrichtung (3) das die Etiketten (6) aufweisende Trägerband (7) von einer Etikettenrolle (9) abgerollt und zu der Spendeeinrichtung (2) transportiert wird und wobei nach dem Ablösen der Etiketten (6) vom Trägerband (7) das Trägerband (7) auf einer Trägerbandrolle (10) aufgerollt wird, wobei die Transporteinrichtung (3) Rolleinheiten (8, 12) für die Etikettenrolle (8) und die Trägerbandrolle (10) aufweist, wobei die Rolleinheiten (8, 12) jeweils in unterschiedlichen Drehrichtungen antreibbar sind und wobei die Transportrichtung des Trägerbandes (7) zum Etikettieren der Behälter (19) in zwei unterschiedlichen Etikettierrichtungen (X₁, X₂) durch Inversion der Antriebsrichtung der Antriebseinheit (14) umkehrbar ist, **dadurch gekennzeichnet, daß** die Rolleinheiten (8, 12) gleich ausgebildet sind und jede Rolleinheit (8, 12) einen Lagerabschnitt (11, 13) bedarfsweise für die Etikettenrolle (9) oder die Trägerbandrolle (10) aufweist und daß in Abhängigkeit von der Etikettierrichtung (X₁, X₂) der zu etikettierenden Behälter (19) die Rolleinheiten (8, 12) bedarfsweise mit der Etikettenrolle (9) oder der Trägerbandrolle (10) verbindbar sind, so daß ohne Umrüsten der Rolleinheiten (8, 12) in Abhängigkeit von der Etikettierrichtung (X₁, X₂) die Etikettenrolle (9) zum Abrollen des Trägerbandes (7) auf der einen oder der anderen Rolleinheit (8, 12) gelagert und die Trägerbandrolle (10) zum Aufrollen des Trägerbandes (7) auf der jeweils anderen Rolleinheit (12, 8) gelagert ist.

2. Etikettiervorrichtung nach Anspruch 1, **dadurch gekennzeichnet, daß** die Antriebseinheit (14) eine Antriebsrolle (15) und eine Gegendruckrolle (16) aufweist und daß die Antriebsrolle (15) und die Gegendruckrolle (16) relativ zu den Rolleinheiten (8, 12) in beiden Etikettierrichtungen (X₁, X₂) unverändert angeordnet sind.

3. Etikettiervorrichtung nach Anspruch 1 oder 2, **dadurch gekennzeichnet, daß** die Rolleinheiten (8, 12) mit der Antriebseinheit (14) zur Erzeugung einer gemeinsamen Drehbewegung kinematisch gekoppelt sind.

4. Etikettiervorrichtung nach einem der vorhergehenden Ansprüche, **dadurch gekennzeichnet, daß** die Rolleinheiten (8, 12) in einer Richtung nebeneinander auf einer ersten Achse (Y₁) und die Antriebseinheit (14) und die Spendeeinrichtung (2) in einer Richtung auf einer zweiten Achse (Y₂) angeordnet sind und daß die erste Achse (Y₁) und die zweite Achse (Y₂) kreuzförmig überlagert sind, so daß sich eine spiegelsymmetrische Anordnung der Rolleinheiten (8, 12) relativ zu der Antriebseinheit (14) und der Spendeeinrichtung (2) ergibt.

5. Etikettiervorrichtung nach einem der vorhergehenden Ansprüche, **dadurch gekennzeichnet, daß** die Rolleinheiten (8, 12) und die Spendeeinrichtung (2) auf den Eckpunkten einer im wesentlichen gleichschenkligen dreieckförmigen Grundfläche der Transporteinrichtung (3) angeordnet sind, wobei die Basis des Dreiecks durch die Lage der Rolleinheiten (8, 12) und die Spitze des Dreiecks durch die Lage der Spendeeinrichtung (2) festgelegt sind.

6. Etikettiervorrichtung nach einem der vorhergehenden Ansprüche, **dadurch gekennzeichnet, daß** die Antriebseinheit (14) in Transportrichtung des Trägerbandes (7) hinter der Spendeeinrichtung (2) angeordnet ist.

7. Etikettiervorrichtung nach einem der vorhergehenden Ansprüche, **dadurch gekennzeichnet, daß** die Spendeeinrichtung (2) einen Spendearm (4) aufweist und daß die Längsachse des Spendearms (4) in beiden Etikettierrichtungen (X₁, X₂) im wesentlichen senkrecht zur Etikettierrichtung (X₁, X₂) angeordnet ist, wobei, vorzugsweise, der Spendearm (4) unverstellbar mit der Transporteinrichtung (3) verbunden ist.

8. Etikettiervorrichtung nach Anspruch 7, **dadurch gekennzeichnet, daß** am freien Ende des Spendearms (4) eine Spendezunge vorgesehen ist und daß die Spendezunge beidseitig auf die Spitze der Spendezunge zulaufende Ablaufschrägen für das Trägerband (7) aufweist.

9. Etikettiervorrichtung nach Anspruch 7 oder 8, **dadurch gekennzeichnet, daß** der Spendearm (4) auf gegenüberliegenden Längsseiten Verbindungsmittel zur lösbaren Verbindung des Spendearms (4) mit einer Andrückeinrichtung (5) zum Andrücken der Etiketten (6) an die Behälter (19) aufweist oder daß auf jeder Seite des Spendearms (4) eine Andrückeinrichtung (5) vorgesehen ist.

10. Etikettiervorrichtung nach Anspruch 7 order 8, **dadurch gekennzeichnet, daß** der Spendearm (4) um seine Längsachse drehbar mit der Transporteinrichtung (3) verbunden ist.

11. Etikettiervorrichtung nach Anspruch 7 order 8, **dadurch gekennzeichnet, daß** der Spendearm (4) auf gegenüberliegenden Seiten von benachbarten Rolleinheiten (8. 12) mit der Transporteinrichtung (3) verbindbar ist.

12. Etikettiervorrichtung nach einem der vorhergehenden Ansprüche, **dadurch gekennzeichnet, daß** wenigstens eine Druckeinrichtung zum Bedrucken der Etiketten (6) in Transportrichtung des Trägerbandes (7) vor der Spendeeinrichtung (2) vorgesehen ist und daß, vorzugsweise, die Druckeinrichtung Mittel zum Bedrucken der Etiketten (6) bei unterschiedlichen Transportrichtungen des Trägerbandes (7) aufweist.

## Claims

1. Labeling device (1) with a conveying device (3) having a drive unit (14) for conveying a backing tape (7) having a plurality of labels (6) and with a dispensing device (2) for detaching the labels (6) from the backing tape (7) during the labeling of a plurality of containers (19) to be labeled, wherein by means of the conveying device (3) the backing tape (7) having the labels (6) is dispensed from a label roll (9) and conveyed to the dispensing device (2) and wherein, after the detachment of the labels (6) from the backing tape (7), the backing tape (7) is rolled up onto a backing tape roll (10), wherein the conveying device (3) has roller units (8, 12) for the label roll (8) and the backing tape roll (10), wherein the roller units (8, 12) can each be driven in different directions of rotation and wherein the direction of conveyance of the backing tape (7) can be reversed in order to label the containers (19) in two different labeling directions (X₁, X₂) through reversal of the direction of conveyance of the drive unit (14), **characterized in that** the roller units (8, 12) are designed equivalently and each roller unit (8, 12) has a mounting segment (11, 13) as needed for the label roll (9) or the backing tape roll (10) and that, depending on the labeling direction (X₁, X₂) of the containers (19) to be labeled, the roller units (8, 12) can be connected as needed to the label roll (9) or the backing tape roll (10), so that, without modifying the roller units (8, 12) and depending on the labeling direction (X₁, X₂), the label roll (9) is mounted for the dispensing of the backing tape (7) on one or the other roller unit (8, 12) and the backing tape roll (10) for the reeling up of the backing tape (7) is mounted on the respectively other roller unit (8, 12).

2. Labeling device (1) according to claim 1, **characterized in that** the drive unit (14) has a drive roller (15) and a counter-pressure roller (16) and that the arrangement of the drive roller (15) and the counter-pressure roller (16) is unchanged relative to the roller units (8, 12) in both labeling directions (X₁, X₂).

3. Labeling device (1) according to claim 1 or 2, **characterized in that** the roller units (8, 12) are kinematically coupled to the drive unit (14) to produce a common rotational movement.

4. Labeling device according to one of the foregoing claims, **characterized in that** the roller units (8, 12) are arranged in one direction next to each other on a first axis (Y₁) and the drive unit (14) and the dispensing device (2) are arranged in one direction on a second axis (Y₂), and that the first axis (Y₁) and the second axis (Y₂) are overlaid in the manner of a cross, resulting in a mirror-symmetrical arrangement of the roller units (8, 12) relative to the drive unit (14) and the dispensing device (2).

5. Labeling device according to one of the foregoing claims, **characterized in that** the roller units (8, 12) and the dispensing device (2) are arranged at the corner points of a substantially equal-sided triangle-shaped base surface of the conveying device (3), with the base of the triangle being determined by the position of the roller units (8, 12) and the tip of the triangle being determined by the position of the dispensing device (2).

6. Labeling device according to one of the foregoing claims, **characterized in that** the drive unit (14) is arranged in the direction of conveyance of the backing tape (7) behind the dispensing device (2).

7. Labeling device according to one of the foregoing claims, **characterized in that** the dispensing device (2) has a dispensing arm (4) and that the longitudinal axis of the dispensing arm (4) is arranged substantially perpendicularly to the labeling direction (X₁, X₂) in both labeling directions (X₁, X₂), with the dispensing arm (4) being preferably joined in a fixed manner to the conveying device (3).

8. Labeling device according to claim 7, **characterized in that** a dispensing tongue is provided on the free end of the dispensing arm (4) and that the dispensing tongue has beveled edges on both sides for the backing tape (7) which taper on both sides to the tip of the dispensing tongue.

9. Labeling device according to claim 7 or 8, **characterized in that** the dispensing arm (4) has connection means on opposing longitudinal sides for the detachable connection of the dispensing arm (4) to a press-on device (5) for the pressing of the labels (6) onto the containers (19) or that a press-on device (5) is provided on each side of the dispensing arm (4).

10. Labeling device according to claim 7 or 8, **characterized in that** the dispensing arm (4) is joined to the conveying device (3) such that it can rotate on its longitudinal axis.

11. Labeling device according to claim 7 or 8, **characterized in that** the dispensing arm (4) can be joined to the conveying device (3) on opposing sides of neighboring roller units (8, 12).

12. Labeling device according to one of the foregoing claims, **characterized in that** at least one printing device for the printing of the labels (6) is provided in the direction of conveyance of the backing tape (7) before the dispensing device (2) and that, preferably, the printing device has means for the printing of the labels (6) in different directions of conveyance of the backing tape (7),

## Revendications

1. Dispositif d'étiquetage (1) comprenant un dispositif de transport (3) présentant une unité d'entraînement (14), pour le transport d'une bande de support (7) présentant une pluralité d'étiquettes (6) et comprenant un dispositif de distribution (2) pour décoller les étiquettes (6) de la bande de support (7) lors de l'étiquetage d'une pluralité de récipients à étiqueter (19), le dispositif de transport (3) permettant de dérouler la bande de support (7) présentant les étiquettes (6) d'un rouleau d'étiquettes (9) et de la transporter jusqu'au dispositif de distribution (2), et après le décollage des étiquettes (6) de la bande de transport (7), la bande de transport (7) étant enroulée sur un rouleau de bande de support (10), le dispositif de transport (3) présentant des unités de rouleau (8, 12) pour le rouleau d'étiquettes (8) et pour le rouleau de bande de transport (10), les unités de rouleau (8, 12) pouvant être entraînées à chaque fois dans des sens de rotation différents et le sens de transport de la bande de transport (7) pour l'étiquetage des récipients (19) pouvant être inversé dans deux sens d'étiquetage différents (X₁, X₂) par inversion du sens d'entraînement de l'unité d'entraînement (14), **caractérisé en ce que** les unités de rouleau (8, 12) sont réalisées de manière identique et chaque unité de rouleau (8, 12) présente une portion de palier (11, 13) au besoin, pour le rouleau d'étiquette (9) ou le rouleau de bande de transport (10), et **en ce qu'**en fonction du sens d'étiquetage (X₁, X₂) des récipients à étiqueter (19), les unités de rouleau (8, 12) peuvent être connectées au besoin au rouleau d'étiquettes (9) ou au rouleau de bande de transport (10), de sorte que sans ajustement des unités de rouleau (8, 12) en fonction du sens de l'étiquetage (X₁, X₂), le rouleau d'étiquettes (9) soit supporté pour dérouler la bande de support (7) sur une ou l'autre unité de rouleau (8, 12), et que le rouleau de bande de transport (10) soit supporté pour enrouler la bande de transport (7) sur l'autre unité de rouleau respective (12, 8).

2. Dispositif d'étiquetage selon la revendication 1, **caractérisé en ce que** l'unité d'entraînement (14) présente un rouleau d'entraînement (15) et un rouleau de contre-pression (16), et **en ce que** le rouleau d'entraînement (15) et le rouleau de contre-pression (16) sont disposés par rapport aux unités de rouleau (8, 12) de manière non modifiée dans les deux sens d'étiquetage (X₁, X₂).

3. Dispositif d'étiquetage selon la revendication 1 ou 2, **caractérisé en ce que** les unités de rouleau (8, 12) sont accouplées par voie cinématique à l'unité d'entraînement (14) pour produire un mouvement de rotation commun.

4. Dispositif d'étiquetage selon l'une quelconque des revendications précédentes, **caractérisé en ce que** les unités de rouleau (8, 12) sont disposées dans un sens l'une à côté de l'autre sur un premier axe (Y₁) et l'unité d'entraînement (14) et le dispositif de distribution (2) sont disposés dans un sens sur un deuxième axe (Y₂), et **en ce que** le premier axe (Y₁) et le deuxième axe (Y₂) sont superposés en forme de croix de sorte qu'un agencement à symétrie spéculaire des unités de rouleau (8, 12) par rapport à l'unité d'entraînement (14) et au dispositif de distribution (2) soit obtenu.

5. Dispositif d'étiquetage selon l'une quelconque des revendications précédentes, **caractérisé en ce que** les unités de rouleau (8, 12) et le dispositif de distribution (2) sont disposés aux coins d'une surface de base du dispositif de transport (3) sensiblement en forme de triangle isocèle, la base du triangle étant établie par la position des unités de rouleau (8, 12) et la pointe du triangle étant établie par la position du dispositif de distribution (2).

6. Dispositif d'étiquetage selon l'une quelconque des revendications précédentes, **caractérisé en ce que** l'unité d'entraînement (14) est disposée dans le sens de transport de la bande de support (7) derrière le dispositif de distribution (2).

7. Dispositif d'étiquetage selon l'une quelconque des revendications précédentes, **caractérisé en ce que** le dispositif de distribution (2) présente un bras de distribution (4) et **en ce que** l'axe longitudinal du bras de distribution (4) est disposé essentiellement perpendiculairement au sens d'étiquetage (X₁, X₂) dans les deux sens d'étiquetage (X₁, X₂), le bras de distribution (4) étant de préférence connecté de manière immobile au dispositif de transport (3).

8. Dispositif d'étiquetage selon la revendication 7, **caractérisé en ce qu'**une langue de distribution est prévue à l'extrémité libre du bras de distribution (4) et **en ce que** la langue de distribution présente, de chaque côté, des biseaux de sortie pour la bande de support (7), se terminant par la pointe de la langue de distribution.

9. Dispositif d'étiquetage selon la revendication 7 ou 8, **caractérisé en ce que** le bras de distribution (4) présente, sur des côtés longitudinaux opposés, des moyens de connexion pour la connexion amovible du bras de distribution (4) à un dispositif de pression (5) pour presser les étiquettes (6) sur les récipients (19), ou **en ce que** l'on prévoit un dispositif de pression (5) de chaque côté du bras de distribution (4).

10. Dispositif d'étiquetage selon la revendication 7 ou 8, **caractérisé en ce que** le bras de distribution (4) est connecté de manière à pouvoir tourner autour de son axe longitudinal au dispositif de transport (3).

11. Dispositif d'étiquetage selon la revendication 7 ou 8, **caractérisé en ce que** le bras de distribution (4) peut être connecté au dispositif de transport (3) sur des côtés opposés d'unités de rouleau adjacentes (8, 12).

12. Dispositif d'étiquetage selon l'une quelconque des revendications précédentes, **caractérisé en ce qu'**au moins un dispositif d'impression pour imprimer les étiquettes (6) est prévu dans le sens de transport de la bande de support (7) avant le dispositif de distribution (2), et **en ce que** de préférence, le dispositif d'impression présente des moyens pour l'impression des étiquettes (6) dans des sens de transport différents de la bande de transport (7).
